# EUROPÄISCHE PATENTSCHRIFT

(11) **EP 1 163 484 B1**
(45) Veröffentlichungstag und Bekanntmachung des Hinweises auf die Patenterteilung: **26.01.2005**
(21) Anmeldenummer: 00920454.6
(22) Anmeldetag: 29.02.2000
(51) Int. Cl.: F28F 9/02, F28F 9/18, B21D 53/02

(54) **SAMMELROHR FÜR EINEN WÄRMEÜBERTRAGER UND HERSTELLUNGSVERFAHREN HIERFÜR**
COLLECTOR TUBE FOR A HEAT TRANSFER UNIT AND METHOD FOR PRODUCING SAME
TUBE COLLECTEUR POUR ECHANGEUR DE CHALEUR ET SON PROCEDE DE FABRICATION

(30) Priorität: 15.03.1999 DE 19911334
(43) Veröffentlichungstag der Anmeldung: 19.12.2001
(73) Patentinhaber: Behr GmbH & Co. KG, 70469 Stuttgart (DE)
(72) Erfinder: STAFFA, Karl-Heinz, D-70567 Stuttgart (DE); KRAUSS, Hans-Joachim, D-70547 Stuttgart (DE); MITTELSTRASS, Hagen, D-71149 Bondorf (DE); WALTER, Christoph, D-70376 Stuttgart (DE); DIENHART, Bernd, D-50935 Köln (DE)
(86) Internationale Anmeldenummer: PCT/EP2000/001681
(87) Internationale Veröffentlichungsnummer: WO 2000/055561

(56) Entgegenhaltungen:
- EP-A- 0 533 574
- EP-A- 0 757 928
- EP-A- 0 761 336
- EP-A- 0 845 647
- EP-A- 0 900 605
- US-A- 5 243 842
- US-A- 5 622 220

## Beschreibung

Die Erfindung bezieht sich auf ein Sammelrohr für einen Wärmeübertrager nach dem Oberbergriff des Anspruchs 1 sowie auf ein Verfahren zur Herstellung eines derartigen Sammelrohres nach dem Oberbegriff des Anspruchs 4. So ein Sammelrohr und so ein Verfahren sind aus der EP-A-845 647 bekannt. Ein wichtiges Anwendungsgebiet sind Wärmeübertrager in Form von Verdampfern und Kondensatoren bzw. Gaskühlern von Kraftfahrzeug-Klimaanlagen.

Die Patentschriften EP 0 198 581 B1 und US 5.052.480 offenbaren Sammelrohre mit je einer Reihe von Querschlitzen, in welche Flachrohrenden eines aus parallel angeordneten Flachrohren aufgebauten Wärmeübertragerblocks eingefügt werden. Bedingt durch die Querlage der Schlitze muß der Sammelrohrdurchmesser größer als die Schlitzlänge gehalten werden. Die Sammelrohre besitzen eine im Verhältnis zu ihrem Durchmesser um ein Vielfaches kleinere Rohrwandstärke. Unter anderem bedingt durch diese geringe Rohrwandstärke kommt es bei den Sammelrohren der EP 0 198 581 B1 zu Einbuchtungen des Sammelrohres in den Bereichen der Schlitze, die nach innen gebogene Durchzüge bilden, wobei der Rohraußendurchmesser außerhalb des Schlitzbereichs um etwa das Eineinhalbfache größer ist als im Schlitzbereich.

.Bei einem in der Offenlegungsschrift DE 43 34 203 A1 beschriebenen Sammelrohr-Herstellungsverfahren werden Querschlitze in Form von nach innen gebogenen Durchzügen in ein Sammelrohr durch innenmatrizengestütztes Stanzen eingebracht, wozu eine Innenmatrize in das Sammelrohr eingeschoben wird und die Schlitze von außen mittels eines geeigneten Stempels in die Sammelrohrwand gestanzt werden.

Alternativ zu Querschlitzen ist es bekannt, Sammelrohre mit parallel oder in einem spitzen Winkel zur Rohrlängsachse verlaufenden Schlitzen zu versehen, in welche tordierte Flachrohrenden eingesteckt werden, siehe beispielsweise die Patentschrift US 3.416.600 und die Offenlegungsschriften EP 0 845 648 A2 und DE 197 29 497 A1.

Der Erfindung liegt als technisches Problem die Bereitstellung eines mit relativ geringem Aufwand herstellbaren Sammelrohres der eingangs genannten Art, das sich insbesondere auch für Einsatzfälle mit hoher Druckbelastung eignet, wie für CO₂-Klimaanlagen von Kraftfahrzeugen, und eines vorteilhaften Herstellungsverfahrens für ein solches Sammelrohr zugrunde.

Die Erfindung löst dieses Problem durch die Bereitstellung eines Sammelrohres mit den Merkmalen des Anspruchs 1 sowie eines Verfahrens zur Sammelrohrherstellung mit den Merkmalen des Anspruchs 4.

Beim Sammelrohr nach Anspruch 1 hat das Verhältnis von Rohraußenradius zu Rohrwandstärke einen Wert kleiner als fünf, d.h. bezogen auf seinen Rohraußenradius weist das Sammelrohr eine vergleichsweise hohe Rohrwandstärke auf, die es für Einsatzfälle mit hoher Druckbelastung geeignet macht, wie sie beispielsweise bei Kraftfahrzeug-Klimaanlagen vorliegen, die mit dem Kältemittel CO₂ arbeiten. Insbesondere können Rohrwandstärken zwischen 1,8mm und 2,5mm vorgesehen sein. Das Sammelrohr mit dieser hohen Rohrwandstärke läßt sich mit relativ geringem Aufwand durch innenmatrizenloses Stanzen oder Innenhochdruckumformen mit länglichen Schlitzen versehen, in die zugehörige Flachrohrenden eines Wärmeübertragers eingesteckt und dichtgelötet oder auf andere Weise gasdicht festgelegt werden können.

In einer vorteilhaften Weiterbildung der Erfindung wird gemäß Anspruch 2 für das Sammelrohr ein Material mit einer Härte zwischen 35 Hᵥ und 80 Hᵥ gewählt.

Beim Sammelrohrherstellungsverfahren nach Anspruch 4 werden durch innenmatrizenloses Stanzen oder Innenhochdruckumformen ein oder mehrere Schlitze in das Sammelrohr eingebracht, die parallel zur Sammelrohrlängsachse orientiert sind. Ein dergestalt hergestelltes Sammelrohr eignet sich besonders für Wärmeübertrager, bei denen Flachrohre mit tordierten Enden verwendet werden.

In weiterer Ausgestaltung dieses Herstellungsverfahrens wird gemäß Anspruch 6 ein lotplattiertes Flachstück verwendet, so daß dann ein entsprechend lotplattiertes Sammelrohr vorliegt, was ein Dichtlöten des Längsspalts und/oder in die Schlitze eingesetzter Flachrohrenden erleichtert. In weiterer Ausgestältung dieser Maßnahme erfolgt gemäß Anspruch 7 das Dichtlöten des Längsspalts in einem gemeinsamen Lötvorgang, in welchem gleichzeitig die übrigen Komponenten des Wärmeübertragers verlötet werden, so daß insgesamt nur ein Komplettlötvorgang für die Fertigung des Wärmeübertragers erforderlich ist.

In weiterer Ausgestaltung des erfindungsgemäßen Sammelrohrherstellungsverfahrens wird gemäß Anspruch 8 an den Stellen des Sammelrohres, an denen die Schlitze einzubringen sind, eine punktuelle Wärmebehandlung was das innenmatrizenlose Einbringen der Schlitze erleichtert.

Vorteilhafte Ausführungsformen der Erfindung sind in den Zeichnungen dargestellt und werden nachfolgend beschrieben. Hierbei zeigen:
- Fig. 1: eine schematische, ausschnittweise Seitenansicht eines Sammelrohres mit parallel zur Rohrlängsachse eingebrachten Schlitzen,
- Fig. 2: eine Schnittansicht längs der Linie II-II von Fig. 1,
- Fig. 3: eine ausschnittweise Draufsicht auf ein zur Herstellung des Sammelrohres von Fig. 1 verwendbares Flachstück,
- Fig. 4: eine Seitenansicht des durch Rundbiegen des Flachstücks von Fig. 3 entstandenen Sammelrohr-Rohlings,
- Fig. 5: eine ausschnittweise Seitenansicht eines Sammelrohres mit zwei sich berührend in Umfangsrichtung nebeneinanderliegenden Schlitzen und
- Fig. 6: eine Querschnittsansicht eines Sammelrohres mit zwei getrennten Sammellängskanälen.

Das in den Fig. 1 und 2 ausschnittweise gezeigte Sammelrohr 1 ist umfangsseitig, d.h. an seinem Rohrmantel, mit einer Reihe von in Richtung der Rohrlängsachse 2 aufeinanderfolgenden Schlitzen 3a, 3b, 3c, 3d, 3e, 3f versehen, die von einer länglichen, an die Querschnittsform von einzufügenden Flachrohrenden angepaßter Gestalt sind. Sie verlaufen mit ihrer Längserstreckung parallel zur Rohrlängsachse bzw. Rohrmantellinie 2 und folgen unter Bildung entsprechender Stegbereiche 4a, 4b, 4c, 4d, 4e mit gleichem, geringfügigem Abstand aufeinander. Es versteht sich, daß je nach Bedarf, d.h. je nach der Aufeinanderfolge der einzufügenden Flachrohrenden einer jeweils verwendeten Wärmeübertrager-Flachrohrblockfiguration, jede andere Aufeinanderfolge von Schlitzen möglich ist, z.B. eine Folge von weiter beabstandeten Schlitzpaaren aus je zwei eng benachbarten Schlitzen.

Die Schlitze 3a bis 3f können durch einen Stanzvorgang eingebracht werden, bei dem das Sammelrohr 1 von einer zweigeteilten Außenmatrize umfaßt wird, deren untere Matrizenhälfte das Sammelrohr 1 trägt und deren obere Matrizenhälfte eine entsprechende Anzahl beabstandeter Schlitze aufweist, durch die zugehörige Stanzstempel eintauchen und dadurch die Schlitze 3a bis 3f als nach innen gerichtete Durchzüge in das Sammelrohr 1 "reißen". Alternativ kann das Einbringen der Schlitze teilweise durch geeignete Stempel auch mit nur teilweiser außenumfangsseitiger Führung des Sammelrohres 1 ausgeführt werden. Wie aus Fig. 2 genauer zu erkennen, besitzt das Sammelrohr 1 durch die nach innen umgebogenen Durchzug-Schlitze 3a bis 3f im jeweiligen Schlitzbereich einen Rohraußendurchmesser D₁, der kleiner als der Rohraußendurchmesser D außerhalb der Schlitzbereiche, d.h. auf Höhe der Stege 4a, 4b, 4c, ist. Der Begriff "Außendurchmesser" ist dabei vorliegend in weitem Sinn dahingehend zu verstehen, daß er allgemein die Quererstreckung bezeichnet, auch bei nicht kreisförmigen Querschnittsformen. Es zeigt sich, daß das "Reißen" bzw. Stanzen der Schlitze 3a bis 3f bevorzugt so erfolgen sollte, daß das Verhältnis von Rohraußendurchmesser D außerhalb der Schlitzbereiche zum Rohraußendurchmesser D₁ in den Schlitzbereichen zwischen etwa 1,02 und etwa 1,5 liegt. Das Einbringen der Schlitze 3a bis 3f kann dadurch beeinflußt bzw. erleichtert werden, daß das Sammelrohr 1 an den betreffenden Stellen zuvor punktuell wärmebehandelt wird oder an diesen Stellen eine mechanische Schwächung der Rohrwand vorgesehen wird. Als weitere alternative Fertigungsmethode können die Schlitze auch durch Innenhochdruckstanzen eingebracht werden.

Wie aus Fig. 2 weiter ersichtlich, besitzt das Sammelrohr 1 eine bezogen auf seinen Durchmesser D verhältnismäßig große Wandstärke s, so daß es sich auch für Anwendungen mit hoher Druckbelastung eignet. Das Sammelrohr 1 ist deshalb insbesondere auch für Wärmeübertrager, wie Verdampfer und Gaskühler, von CO₂-Klimaanlagen verwendbar, die zunehmend für den Gebrauch in Kraftfahrzeugen vorgesehen werden. Die Rohrwandstärke s ist typischerweise größer als 1,0mm und liegt bevorzugt im Bereich zwischen etwa 1,3mm und 2,5mm. Bezogen auf den Rohraußendurchmesser D bzw. den Rohrradius D/2 erweist es sich als vorteilhaft, wenn das Verhältnis D/2s von Rohrradius D/2 zu Rohrwandstärke s kleiner als fünf gehalten wird und vorzugsweise zwischen etwa zwei und etwa fünf liegt. Des weiteren erweist sich die Wahl eines Materials für das Sammelrohr mit einer Materialhärte zwischen etwa 35Hᵥ und etwa 80Hᵥ als günstig, insbesondere zur Verwendung in einem Wärmeübertrager einer CO₂-Klimaanlage.

In die Schlitze 3a bis 3f können in an sich bekannter Weise zugehörige Flachrohrenden, insbesondere um 90° tordierte Flachrohrenden, eingesteckt und gasdicht verbunden werden. Dazu können die Schlitze 3a bis 3f mit passenden Rohreinfuhrschrägen versehen sein, was die Erzielung einer gasdichten Verbindung durch einen anschließenden Dichtlötvorgang erleichtert. Zum Dichtlöten kann das Sammelrohr lotplattiert sein, oder es werden geeignete Lotformteile verwendet. Das vorherige Lotplattieren des Sammelrohrs kann nach einer gängigen Plattiermethode erfolgen, oder auch durch ein CD-Verfahren oder durch galvanisches Verzinken. Alternativ können die in das Sammelrohr eingebrachten Schlitze auch ohne nach innen gerichtetem Durchzugbereich und ohne Einfuhrschrägung in das Sammelrohr eingebracht sein. Je nach Rohrwandstärke und Rohrfestigkeit sowie des Widerstandsmomentes beim Einbringen der Schlitze 3a bis 3f bildet sich parallel zur Rohrerstreckung eine mehr oder weniger ausgeprägte, durchzugbildende Verformung, die durch ihre Wannenform beim Dichtlöten der in die Schlitze 3a bis 3f eingefügten Flachrohrenden das Lot im zu lötenden Bereich hält. Das Dichtlöten der eingesetzten Flachrohrenden kann in einem einzigen Lötvorgang erfolgen, in welchem zugleich der gesamte Aufbau, z.B. ein Rohr-/Rippenblockaufbau, des zugehörigen Wärmeübertragers zusammengelötet wird. Durch diese Fertigungsmethode können sowohl Flachrohrkondensatoren oder -gaskühler als auch Verdampfer unterschiedlicher Bauarten hergestellt werden, z.B. solche mit einem Block aus geradlinigen oder aus serpentinenförmig gebogenen Flachrohren. Seitlich am Block sind dann jeweils geeignete Sammelrohre der vorliegenden Art zum Verteilen des Kältemittels der Klimaanlage auf die Flachrohre und zum Sammeln desselben aus den Flachrohren angeordnet.

Das Sammelrohr 1 kann als zunächst unplattierter Sammelrohr-Rohling durch Ziehen und anschließendes optionales Plattieren gefertigt werden. Eine andere Fertigungsmethode ist in den Fig. 3 und 4 veranschaulicht. Bei dieser Herstellungsart wird das Flachrohr 1 aus einem Flachmaterial 5 gefertigt, das bereits lotplattiert sein kann, wenn gewünscht. Das Flachstück 5 wird, wie in Fig. 3 durch Biegepfeile B veranschaulicht, parallel zu seiner Längsachse 5a zu einem Rundrohr-Rohling gebogen, wie er in Fig. 4 gezeigt ist. Wie aus Fig. 4 weiter ersichtlich, liegen sich bei dem Rundrohr-Rohling 6 die beiden vormaligen Flachstück-Längsseiten 7a, 7b unter Bildung eines engen Längsspalts 8 gegenüber. Der Längsspalt 8 wird dann in einem anschließenden Fertigungsschritt durch Schweißen oder Löten gasdicht geschlossen. Das Dichtlöten des Längsspalts 8 erfolgt mit Flußmittel in einem eigenen Lötvorgang oder in einem gemeinsamen Arbeitsgang zusammen mit dem Dichtlöten von Flachrohrenden, die in Schlitze des im fertigen Zustand als Sammelrohr fungierenden Rohlings 6 eingesteckt sind. Insbesondere kann ein einziger Komplettlötvorgang vorgesehen sein, in welchem die Lötverbindungen ebenso wie alle übrigen Lötverbindungen der zum Aufbau eines entsprechenden Wärmeübertragers erforderlichen Komponenten hergestellt werden. Die Durchsteckschlitze für die Flachrohrenden können je nach Anwendungsfall schon in das Flachstück 5 oder erst in den Rundrohr-Rohling 6 vor oder nach dem gasdichten Schließen des Längsspalts 8 eingebracht werden. Die Schlitzreihe, wie sie in Fig. 1 gezeigt ist, befindet sich hierbei vorzugsweise diametral gegenüber vom Längsspalt 8.

Anstelle der in Fig. 1 gezeigten Reihe von in Rohrlängsrichtung und in einer Mittellängsebene des Sammelrohres 1 eingebrachten Schlitzen können die zum Einstecken von Flachrohrenden benötigten, länglichen Schlitze auch andersartig eingebracht werden, z.B. als außermittige Schlitze, die seitlich versetzt zur Längsmittelebene bzw. Mantellinie des Sammelrohrs eingebracht sind, oder als geneigte Schlitze, die unter einem Winkel von mehr als 0° und weniger als 90° zur Rohrmantellinie bzw. Längsmittelebene des Sammelrohres geneigt eingebracht sind. Indem die Rohrenden auf diese Weise nicht quer zur Rohrlängsrichtung, sondern zu dieser parallel oder geneigt in das Sammelrohr münden, kann dessen Innendurchmesser kleiner gehalten werden als die Flachrohrbreite. Dies begünstigt die Druckstabilität des Sammelrohres und erlaubt gegenüber quer einmündenden Flachrohren eine Volumenverringerung des Sammelrohres und damit der für die Klimaanlage erforderlichen Kältemittelmenge.

Eine weitere Variante ist in Fig. 5 dargestellt. Beim dort ausschnittweise gezeigten Sammelrohr 9 sind zwei in Umfangsrichtung benachbarte Schlitze 11a, 11b vorgesehen, die sich zu einem entsprechenden Doppelschlitz vereinigen, indem sie einander längs der Rohrmantellinie 10 längsseits berühren. In diesen Doppelschlitz können zwei eng aneinanderliegende Flachrohrenden gasdicht eingefügt werden. Als weitere alternative Schlitzgestaltung kann eine Schlitzreihe ähnlich derjenigen von Fig. 1 vorgesehen sein, bei der die Schlitze jedoch nicht voneinander beabstandet sind, sondern mit ihren Schmalseiten aneinanderstoßen.

Außer einem kreisrunden Querschnitt sind auch andere Sammelrohrquerschnitte je nach Anwendungsfall möglich, z.B. ein rechteckiger oder quadratischer, ein halbkreisförmiger oder ein ovaler Querschnitt. Zudem ist das erfindungsgemäße Sammelrohr nicht nur als Einkammerrohr, d.h. mit einem einzigen Verteil- bzw. Sammelraum, sondern auch als Mehrkammerrohr realisierbar. So ist in Fig. 6 als Beispiel ein Zweikammerrohr 12 gezeigt, das zwei voneinander getrennte Längskanäle 13a, 13b beinhaltet. In das Zweikammerrohr 12 sind zwei nebeneinanderliegende Reihen von Schlitzen 14, 15 eingebracht, von denen jede Schlitzreihe gemäß derjenigen von Fig. 1 oder einer der hierzu oben erwähnten Varianten gestaltet ist und in jeweils einen der beiden Längskanäle 13a, 13b mündet.

Als weitere Ausführungsform der Erfindung kann ein Sammelrohr vorgesehen sein, dessen Rohrinnenraum durch eine oder mehrere Quertrennwände in mehrere, in Rohrlängsrichtung aufeinanderfolgende Sammelräume aufgeteilt ist, in die jeweils ein oder mehrere Flachrohrenden münden, die in zugehörige Sammelrohrschlitze dicht eingefügt sind.

## Patentansprüche

1. Sammelrohr für einen Wärmeübertrager, mit
- einem oder mehreren, durch innenmatrizenloses Stanzen oder Innenhochdruckumformen eingebrachten in Richtung der Rohrlängsachse ausgerichteten Schlitzen (3a bis 3d) zum Einfügen eines jeweiligen Flachrohres, **dadurch gekennzeichnet, daß**
- das Verhältnis (D/2s) von Rohraussenradius (D/2) zu Rohrwandstärke (s) kleiner als fünf ist,
- wobei das Verhältnis (D/D1) von Rohraussendurchmesser (D) ausserhalb der Schlitzbereiche zu Rohrquererstreckung (D1) in den Schlitzbereichen zwischen 1,02 und 1,5 liegt und
- an den Stellen an welchen der oder die Schlitze (3a) bis 3d)) einzubringen sind, eine mechanische Schwächung vorgesehen wird.

2. Sammelrohr nach Anspruch 1, weiter **dadurch gekennzeichnet, dass** die Härte des für das Sammelrohr verwendeten Materials zwischen 35 Hv und 80 Hv, liegt.

3. Wärmeübertrager mit Flachrohren und Sammelrohren nach einem der Ansprüche 1 oder 2.

4. Verfahren zur Herstellung eines Sammelrohres (1) für einen Wärmeübertrager, wobei in das Sammelrohr (1) in Richtung einer Rohrlängsachse (2) des Sammelrohres (1) verlaufende durch innenmatrizenloses Stanzen oder Innenhochdruckumformen erzeugte Schlitze (3a-3f) eingebracht werden, die zum Einfügen von Flachrohrenden dienen, **dadurch gekennzeichnet, dass** an den Stellen des Sammelrohres (1), an denen die Schlitze (3a-3f) eingebracht werden, zunächst eine mechanische Schwächung der Rohrwand erfolgt, und dass bei Einbringung der Schlitze (3a-3f) nach innen gerichtete Durchzüge gebildet werden, so daß das Sammelrohr im Bereich der Schlitze eine Rohrquererstreckung D1 erhält, die kleiner als der Rohraußendurchmesser D außerhalb des Schlitzbereiches ist, wobei das Verhältnis D/D1 vom Rohraußendurchmesser D außerhalb des Schlitzbereichs zur Rohrquererstreckung D1 im Schlitzbereich zwischen 1,02 - 1,5 liegt und das Verhältnis (D/2s) von Rohraussenradius (D/2) zu Rohrwandstärke (s) kleiner als fünf ist.

5. Verfahren zur Herstellung eines Sammelrohres nach Anspruch 4 **dadurch gekennzeichnet, dass**
- ein Flachstück (5) zu einem entlang eines Längsspalts (8) offenen Sammelrohr-Rohling gebogen und der Längsspalt anschliessend dichtgelötet oder dichtgeschweisst wird und
- der oder die Schlitze (3a bis 3d) in den Sammelrohr-Rohling (6) nach dem Dichtlöten oder Dichtschweissen des Längsspalts (8) eingebracht werden.

6. Verfahren nach Anspruch 5, weiter **dadurch gekennzeichnet, dass** als Flachstück (5) ein lotplattiertes Flachmaterial verwendet wird.

7. Verfahren nach Anspruch 6, weiter **dadurch gekennzeichnet, dass** das Dichtlöten des Längsspalts (8) in einem einzigen Lötvorgang für die Herstellung eines zugehörigen Wärmeübertragers erfolgt, in welchem auch alle übrigen Lötverbindungen für den Aufbau des Wärmeübertragers erzeugt werden.

8. Verfahren nach einem der Ansprüche 5 bis 7, weiter **dadurch gekennzeichnet, dass** an den Stellen, an denen der oder die Schlitze (3a) bis 3d)) einzubringen sind, eine punktuelle Wärmebehandlung vorgesehen wird.

## Claims

1. Header for a heat exchanger, with
- one or more slots (3a to 3d) oriented in the direction of the tube longitudinal axis, into each of which a flat tube is inserted, made by punching without an inner die or by internal high-pressure forming, **characterised in that**
- the ratio (D/2s) of the tube external radius (D/2) to the tube wall thickness (s) is less than five,
- the ratio (D/D1) of the tube external diameter (D) outside of the slot regions to the tube cross section (D1) in the slot regions is between 1.02 and 1.5, and
- a mechanical weakening is provided at the points at which the slot or slots (3a) to 3d)) is or are to be made.

2. Header as claimed in claim 1, further **characterised in that** the hardness of the material used for the header is between 35 Hv and 80 Hv.

3. Heat exchanger with flat tubes and headers as claimed in one of claims 1 or 2.

4. Method of producing a header (1) for a heat exchanger, whereby slots (3a-3f) extending in the direction of a tube longitudinal axis (2) of the header (1) are formed in the header (1) by punching without an inner die or by internal high-pressure forming, which are used for inserting flat tube ends, **characterised in that** the tube wall is firstly mechanically weakened at the points of the header (1) at which slots (3a-3f) are made and inwardly directed insertion orifices are produced as the slots (3a-3f) are formed, so that a tube cross section D1 imparted to the header in the region of the slots is smaller than the tube external diameter D outside of the slot region, such that the ratio D/D1 of the tube external diameter D outside the slot region to the tube cross section D1 in the slot region is between 1.02 and 1.5 and the ratio (D/2s) of the tube external radius (D/2) to the tube wall thickness (s) is less than five.

5. Method of producing a header as claimed in claim 4,
**characterised in that**
- a flat piece (5) is bent to form a header tube blank that is open along a longitudinal gap (8) and the longitudinal gap is then sealingly brazed or sealingly welded and
- the slot or slots (3a to 3d) are formed in the header blank (6) once the longitudinal gap (8) has been sealingly brazed or sealingly welded.

6. Method as claimed in claim 5, further **characterised in that** a flat material plated with braze metal is used as the flat piece (5).

7. Method as claimed in claim 6, further **characterised in that** the longitudinal gap (8) is sealingly brazed in a single brazing process for producing an associated heat exchanger, in which all the other brazed joints for the structure of the heat exchanger are also produced.

8. Method as claimed in one of claims 5 to 7, further **characterised in that** a local heat treatment is applied at the points at which the slot or slots (3a) to 3d)) are to be made.

## Revendications

1. Tube collecteur pour échangeur de chaleur, comprenant :
- une ou plusieurs fentes (3a à 3d), introduites par poinçonnage sans matrice intérieure ou par formage sous haute pression intérieure, orientées dans la direction de l'axe longitudinal de tube, pour l'insertion d'un tube plat correspondant,
**caractérisé en ce**
- **que** le rapport D/2s, du rayon extérieur D/2 de tube à l'épaisseur s de paroi de tube, est inférieur à cinq,
- **que** le rapport D/D1, du diamètre extérieur D de tube à l'extérieur des zones de fente, à l'étendue transversale D1 de tube dans les zones de fente, se situe entre 1,02 et 1,5, et
- **qu'**un affaiblissement mécanique est prévu aux endroits auxquels la fente ou les fentes (3a à 3d) doivent être introduites.

2. Tube collecteur selon la revendication 1, **caractérisé en outre en ce que** la dureté du matériau utilisé pour le tube collecteur se situe entre 35 Hᵥ et 80 Hᵥ.

3. Echangeur de chaleur comprenant des tubes plats et des tubes collecteurs selon l'une quelconque des revendications 1 et 2.

4. Procédé de fabrication d'un tube collecteur (1) pour échangeur de chaleur, dans lequel des fentes (3a - 3f) s'étendant dans la direction d'un axe longitudinal (2) de tube du tube collecteur (1), produites par poinçonnage sans matrice intérieure ou par formage sous haute pression intérieure, sont introduites dans le tube collecteur (1), lesquelles fentes servent à l'insertion d'extrémités de tubes plats, **caractérisé en ce qu'**il se produit tout d'abord un affaiblissement mécanique de la paroi de tube aux endroits du tube collecteur (1) auxquels les fentes (3a - 3f) sont introduites, et que lors de l'introduction des fentes (3a - 3f), des passages orientés vers l'intérieur sont formés, de manière que le tube collecteur obtienne une étendue transversale D1 de tube dans la zone des fentes qui est inférieure au diamètre extérieur D de tube à l'extérieur de la zone de fentes, le rapport D/D1 du diamètre extérieur D de tube à l'extérieur de la zone de fentes à l'étendue transversale D1 de tube dans la zone de fentes se situant entre 1,02 et 1,5 et le rapport D/2s du rayon extérieur D/2 de tube à l'épaisseur s de paroi de tube étant inférieur à cinq.

5. Procédé de fabrication d'un tube collecteur selon la revendication 4,
**caractérisé en ce**
- **qu'**une pièce plate (5) est cintrée en une ébauche de tube collecteur ouvert le long d'une fente longitudinale (8) et que la fente longitudinale est ensuite brasée ou soudée de manière étanche et
- **que** la fente ou les fentes (3a à 3d) sont introduites dans l'ébauche de tube collecteur (6) après le brasage étanche ou le soudage étanche de la fente longitudinale (8).

6. Procédé selon la revendication 5, **caractérisé en outre en ce que** des plats plaqués d'un alliage d'apport sont utilisés en tant que pièces plates (5).

7. Procédé selon la revendication 6, **caractérisé en outre en ce que** le brasage étanche de la fente longitudinale (8) se produit dans un seul processus de brasage pour la fabrication d'un échangeur de chaleur associé, dans lequel toutes les autres jonctions par brasage pour la construction de l'échangeur de chaleur sont également produites.

8. Procédé selon l'une quelconque des revendications 5 à 7, **caractérisé en outre en ce qu'**un traitement thermique ponctuel est prévu aux endroits auxquels la fente ou les fentes (3a à 3d) doivent être introduites.
